# EUROPÄISCHE PATENTSCHRIFT

(11) **EP 1 163 180 B1**
(45) Veröffentlichungstag und Bekanntmachung des Hinweises auf die Patenterteilung: **28.05.2003**
(21) Anmeldenummer: 00916966.5
(22) Anmeldetag: 16.03.2000
(51) Int. Cl.: B65H 51/22

(54) **FADENLIEFERGERÄT UND FADENBREMSKÖRPER**
YARN FEEDER AND YARN BRAKE BODY
APPAREIL D'ALIMENTATION EN FIL ET CORPS DE FREIN DE FIL

(30) Priorität: 17.03.1999 DE 19911943
(43) Veröffentlichungstag der Anmeldung: 19.12.2001
(73) Patentinhaber: IROPA AG, 6340 Baar (CH)
(72) Erfinder: JACOBSSON, Kurt, Arne, Gunnar, S-523 35 Ulricehamn (SE)
(74) Vertreter: Grünecker, August, Dipl.-Ing.
(86) Internationale Anmeldenummer: EP0002362
(87) Internationale Veröffentlichungsnummer: WO00055081

(56) Entgegenhaltungen:
- WO-A-94/20402
- WO-A-95/00431
- WO-A-98/38124
- WO-A-99/64337

## Beschreibung

Die Erfindung betrifft ein Fadenliefergerät der im Oberbegriff des Anspruchs 1 angegebenen Art sowie einen Fadenbremskörper gemäß Oberbegriff des Anspruchs 14.

Bei einem aus EP-A-0 686 128 bekannten Fadenbremskörper einer Fadenbremse eines Fadenliefergerätes, auf dem Markt unter der Bezeichnung "Flexbrake" bekannt, ist die Haltemembrane eine Gummi- oder Kunststoff-Ringmembrane mit in Umfangsrichtung konstanter Wandstärke. Zwischen dem Haltebereich des Bremsbandes und dem Tragring sind bogenförmige Biegezonen vorgesehen. Die Haltemembrane greift mit einer Schürze über das Bremsband, das an der Schürze festgeklebt ist. Der Fadenbremskörper wird mit axialer Vorspannkraft mit dem Bremsband gegen einen Abzugsrand des Speicherkörpers angelegt. Der Faden läuft beim Abzug über den Abzugsrand und unter dem Bremsband, das eine in Umfangsrichtung kontinuierliche Bremsfläche definiert und mit dem Abzugsrand einen linienförmigen Kontaktbereich hat. Im Durchgangsbereich des Fadens wird das Bremsband unter Bildung eines sichelartigen Zwischenraums vom Abzugsrand abgehoben. Der sichelförmige Zwischenraum läuft mit dem Faden um. Außerdem beaufschlagt der Faden das Bremsband mit einer Reibungskraft, die bewirkt, dass sich das Bremsband lokal verformt, wodurch im an sich zugfesten, aber biegeelastischen Bremsband Wellen entstehen können. Die die axiale Vorspannkraft auf das Bremsband übertragende Haltemembrane folgt den Arbeitsbewegungen des Bremsbandes. Aus den lokalen Verformungen des Bremsbandes kann variierender Anlagedruck am Abzugsrand des Speicherkörpers resultieren, der im abgezogenen Faden zu einem ungleichförmigen Fadenspannungsverlauf führt. Dies beeinträchtigt das Selbstkompensationsverhalten der Fadenbremse, was bedeutet, dass an sich das Bremsband bei durch eine starke Fadenbeschleunigung ansteigender Fadenspannung die Bremswirkung selbsttätig verringert, und bei infolge starker Fadenverzögerung abnehmender Fadenspannung die Bremswirkung erhöht, um ein gleichförmiges Fadenspannungsprofil einzuhalten.

Bei einer aus WO-A-98 38 124 bekannten Fadenbremse für ein Fadenliefergerat ist bei einer Ausführungsform (Fig. 14, 15), das Bremsband mit seiner Rückseite auf einem kegeligen, elastischen Ringkörper schwimmend abgestützt. In der Berührungsfläche des Ringkörpers können in Umfangsrichtung aufeinanderfolgende Erhöhungen und Vertiefungen vorgesehen sein. Bei einer in Fig. 16 gezeigten Ausführungsform ist das Bremsband mit seinem Außenrandbereich in einer umlaufenden Tasche einer elastischen, kreisringförmigen Haltemembrane gehaltert, die außerhalb des Haltebereichs mit einem zum Bremsband konzentrischen, außenliegenden Tragring verbunden ist. Die Haltemembrane weist zwischen dem Tragring und dem Haltebereich des Bremsbandes eine in Umfangsrichtung gleichförmige Wandstärke auf.

Der Erfindung liegt die Aufgabe zugrunde, ein Fadenliefergerät der eingangs genannten Art sowie einen Fadenbremskörper so zu verbessern, dass sich im Betrieb ein möglichst gleichmäßiges Spannungsprofil im abgezogenen Faden erzielen lässt bzw. undefinierte Verformungsvorgänge im Bremsband und in dem umlaufenden lokalen Bereich des Bremsbandes zu minimieren, in dem der Faden zwischen dem Bremsband und dem Abzugsrand des Speicherkörpers durchläuft.

Die gestellte Aufgabe wird mit den Merkmalen des Anspruchs 1 und des Anspruchs 14 gelöst.

Unerwarteterweise wird mit den Flächenbereichen mit verringerter Wandstärke die Abstützung des Bremsbandes in der Haltemembrane verbessert Die Wandstärke der Haltemembrane bzw. ihr Härtegrad können höher sein als bei der bekannten Haltemembrane, so dass die Steifigkeit der Halterung des Bremsbandes höher ist, was der Zentrierung des Bremsbandes auf dem Abzugsrand zugute kommt Außerdem wird durch die Flächenbereiche beim Fadenabzug eine kontrallierte Deformation der Haltemembrane zwischen dem Haltebereich und dem Tragring erreicht, bei der undefinierte Verformungen des Bremsbandes, die zu Unregelmäßigkeiten in der Fadenspannung führen könnten, ausgeglichen oder geschluckt werden. Dieser Effekt zeigt sich darin, dass beim Umlauf des Fadens entlang der Innenseite des Bremsbandes der in der Haltemembrane jeweils beim Abzugspunkt liegende Flächenbereich mit der verringerten Wandstärke Kräfte aufnimmt und sich verformt (z.B. mit Beulen oder Eindrückungen) und so dazu beiträgt, dass sich das Bremsband nicht undefiniert verformt. Der Spannungsverlauf im abgezogenen Faden wird gleichmäßiger. Das Bremsband verhält sich wünschenswert träge, da die Haltemembrane durch die Flächenbereiche mit verringerter Wandstärke ein träges Ansprechverhalten zeigt. Die wichtige Selbstkompensationswirkung wird selbst bis zu höchsten Fadenabzugsgeschwindigkeiten und bei schwierigen Fadenqualitäten erbracht. Ein weiterer wichtiger Vorteil liegt darin, dass dank der verringerten Wandstärke in den Flächenbereichen keine Durchbrüche entstehen, in denen sich Flusen festsetzen oder der Faden, insbesondere beim Einfädeln in die Fadenbremse, verhängen würde. Schließlich sind die Herstellung der Haltemembrane und des nötigen Spritzgusswerkzeuges einfacher, wenn zwecks vorbestimmten Verformungsverhaltens zwischen dem Haltebereich und dem Tragring die das Verformungsverhalten beeinflussenden Flächenbereiche nicht offen, sondem mit verringerter Wandstärke ausgebildet werden. Zweckmäßigerweise sind die Flächenbereiche in.Umfangsrichtung regelmäßig verteilt, so daß sie zwischen sich Federspeichen definieren, die die hauptsächliche Kraftübertragung vom Tragring in das Bremsband ausführen und zweckmäßigerweise in der Wandstärke der Haltemembrane ausgebildet sind, dergegenüber die Wandstärke in den Flächenbereichen erheblich geringer ist. Die Flächenbereiche mit verringerter Wandstärke bilden Zwischenräume zwischen den Federspeichen, wobei diese Zwischenräume mit schwimmhautähnlichen Membranschichten ausgefüllt sind, zumindest angrenzend an den Haltebereich. Die Flächenbereiche können beliebige Form haben und insgesamt einen wählbaren Gesamtanteil der nutzbaren Fläche beanspruchen.

Um der Haltemembrane ein weiches, relativ gedämpftes Federverhalten zu verleihen, sollte die Haltemembrane zwischen dem Haltebereich und dem Tragring wenigstens eine Biegung aufweisen, in der die Federspeichen wie Biegefedem wirken und die Kräfte auf das Bremsband übertragen.

Zweckmäßigerweise sind die Umfangsweiten der Flächenbereiche verschieden von den Urnfangsweiten der Federspeichen, vorzugsweise kleiner. Es wäre allerdings auch möglich, die Flächenbereiche und die Federspeichen in Umfangsrichtung in etwa gleich weit auszubilden.

Die Wandstärke in den Flächenbereichen sollte zur Wandstärke in den Federspeichen in einem Verhältnis von ca. 5 : 1 stehen. Von diesem Verhältnis kann abgewichen werden.

Zweckmäßigerweise sind sowohl die Flächenbereiche als auch die Federspeichen in etwa radial orientiert. Damit kann der Fadenbremskörper unabhängig von der Abzugsrichtung des Fadens vom Speicherköfper für jede Abzugsrichtung verwendet werden. Außerdem ergibt sich unabhängig von der Fadenabzugsrichtung eine effektive Zentrierung des Bremsbandes auf dem Speicherkörper.

An der konvexen Seite der Biegung sollten die Flächenbereiche und die Federspeichen eine im wesentlichen glatte Oberfläche bilden. Diese der Zulaufrichtung des Fadens zugewandte Oberfläche stellt sicher, dass sich keine Flusen festsetzen können und auch der Faden nicht hängen bleiben kann, auch dann nicht, wenn er beim Einfädeln die Oberfläche berührt. Es können die Flächenbereiche mit der verringerten Wandstärke in der Fläche unter einer Vorspannung stehen, d.h., dass dann die die Zwischenräume überbrückende dünnwandige Membranschicht sozusagen in einem in einer oder mehreren Richtung gedehnten Zustand ist.

Zweckmäßigerweise wird die Biegung durch eine kegelige glattflächige Schürze nach innen verlängert, die das Bremsband an seiner Rückseite abstützt und ein zu nervöses oder lebendiges Federungsverhalten des Bremsbandes dämpft.

Im Haltebereich kann eine auskragende Lippe angeformt sein, die mit der Schürze eine offene Einstecktasche für das Bremsband begrenzt. Das Bremsband könnte an der Schürze festgeklebt werden. In den meisten Fällen reicht es jedoch aus, das Bremsband nur in die Einstecktasche einzusetzen und allein durch den Formschluss lagezusichem. Im Betrieb ist ohnedies durch die Anlagespannung des Bremskörpers und dem Kontakt zwischen dem Bremsband und der Schürze die Position des Bremsbandes festgelegt.

Dabei könnte die Auskraglänge der Lippe ca. 10 bis 25 % der Bremsbandweite betragen. Dies erleichtert die Montage bzw. das Einsetzen und Herausnehmen des Bremsbandes und sichert trotzdem eine ordnungsgemäße Positionierung des Bremsbandes, auch beim Transport des Bremskörpers.

Die Flächenbereiche mit verringerter Wandstärke sollten in einem kurzen Abstand außerhalb der Einstecktasche beginnen, in der das Bremsband mit seinem Außenrand positioniert ist.

Die Wandstärke der Schürze kann kleiner sein als die Wandstärke der Federspeichen, jedoch größer als die Wandstarke in den Flächenbereichen mit verringerter Wandstärke.

Zweckmäßigerweise ist die Haltemembrane ein einstöckiger Spritzgussformteil aus einem zähelastischen Kunststoff wie beispielsweise Polyurethan. Die Formung der für die Funktion der Haltemembrane erforderlichen Federspeichen, die durch Zwischenräume voneinander vereinzelt zur Wirkung kommen sollten, ist förmentechnisch einfach beherrschbar, wenn die Zwischenräume zwischen den Federspeicheri schwimmhautahnlich durch eine dünne Schicht der Haltemembrane überbrückt sind. Dies vereinfacht den Herstellungsprozess der Haltemembrane durch Spritzgießen erheblich und liefert den Vorteil, dass die Zwischenräume dank der Schwimmhäute an der E-nergieverteilung oder Energieaufzehrung und Abstützung des Bremsbandes teilzunehmen vermögen.

Anhand der Zeichnungen wird eine Ausführungsform des Erfindungsgegenstandes erläutert. Es zeigen:
- Fig. 1: eine schematische Seitenansicht eines Fadenliefergeräts mit einer Fadenbremse,
- Fig. 2: einen Achsschnitt durch einen Fadenbremskörper, wie er in der Fadenbremse von Fig. 1 verwendet werden kann,
- Fig. 3: eine Rückansicht des Fadenbremskörpers von Fig. 2,
- Fig. 4: einen vergrößerten Ausschnitt des Schnitts von Fig. 2, und
- Fig. 5: einen weiteren vergrößerten Ausschnitt aus Fig. 2.

Ein Fadenliefergerät F in Fig. 1 hat die Aufgabe, einen Faden Y von einem nichtgezeigten Fadenvorrat (in Fig. 1 links) abzuziehen, in Windungen auf einem stationären Speicherkörper 4 zwischenzuspeichern und durch eine in das Fadenliefergerät F baulich integrierte Fadenbremse B mit annähernd gleichbleibendem Fadenspannungsverlauf von einer Textilmaschine, beispielsweise einer Webmaschine, abziehen zu lassen. In einem Gehäuse 1 ist ein Drehantrieb 2 für ein Aufwickelelement 2a vorgesehen, der, beispielsweise mittels Signalen einer Sensorvorrichtung 3, den Faden in stets ausreichender Vorratsgröße auf dem Speicherkörper 4 zwischenspeichert. An einem eine Abzugsöse 5 tragenden Gehäuseausleger 8 ist in einem zur Einstellung der Bremswirkung verstellbaren Schlitten 7 ein Träger 6 vorgesehen, der einen ringförmigen Fadenbremskörper A derart haltert, dass dieser mit einem in Fig. 2 gezeigten, kegelstumpfförmigen Bremsband S an einen gerundeten Abzugsrand des Speicherkörpers 4 angedrückt wird. Der Faden Y wird beim Abzug zwischen dem Abzugsrand und der Innenfläche des Bremsbandes durchgezogen, wobei sein Fadenabzugspunkt umläuft.

Der in den Fig. 2 bis 5 mit verschiedenen Details gezeigte Fadenbremskörper A weist eine kreisringförmige Haltemembrane M aus Gummi- oder Kunststoffmaterial auf, z.B. Polyurethan in transparenter Einstellung. Die Haltemembrane M ist zweckmäßigerweise ein einstückiges Spritzgussformteil, wobei ein kegelstumpfförmiges, endloses Bremsband S, vorzugsweise aus einer Metalllegierung, im Innenbereich der Haltemembrane M positioniert ist. Die Haltemembrane M könnte auch aus einem Verbundmaterial bestehen, z.B. unter Verwendung von Kevlar. Angrenzend an einen kreisförmigen Haltebereich 11 erstreckt sich in der Haltemembrane M eine kegelige Schürze 10 nach innen, die an der Rückseite des Bremsbandes S anliegt und annähemd bis zu dessen Innenrandbereich verläuft. Außerhalb des Haltebereiches 11 ist die Haltemembrane M mit einer im allgemeinen C-förmigen Biegung L geformt, die über einen annahernd 90°-Übergang in einen äußeren, zum Bremsband S konzentrischen und formsterfen Tragring R übergeht. Gegebenenfalls ist der Tragring R ein eigenstandiger Bauteil. mit dem die Haltemembrane M verbunden ist.

In der Biegung L liegt ein äußerer Ringbereich 9 der Haltemembrane M vor, der in Umfangsnchtung verteilte Flächenbereiche D (Fig. 4) mit verringerter Wandstärke S1 enthält. Diese Flachenbereiche D bilden beispielsweise ovale Zwischenräume (Fig. 3) zwischen in etwa strahlenförmig angeordneten und in den Ringbereich 9 der Haltemembrane M integnerte Federspeichen E mit der Wandstärke S2. Die Wandstärke S2 kann zur Wandstarke S1 in den Flächenbereichen D bzw. Zwischenräumen in einem Verhaltnis von ca. 5 : 1 stehen, so dass bei einer Wandstärke S2 von ca. 1,0 mm die Wandstarke S1 ca. 0,2 mm sein kann. An der Einlaufseite des Fadens Y unter das Bremsband S liegt im Ringbereich 9 eine im wesentlichen glatte Oberfläche 12 vor, während an der Ruckseite im Ringbereich 9 durch die verringerte Wandstärke S1 nutartige Vertiefungen vorhanden sind. Die Flächenbereiche D können oval sein und in etwa radial zur Achse des Fadenbremskörpers A orientiert sein, wie auch die Federspeichen G.

Bei der gezeigten Ausführungsform sind in Umfangsrichtung die Flächenbereiche D gleich weit wie die Federspeichen E. Die Weiten der Flächenbereiche D könnten aber auch verschieden (z.B. kleiner) sein von den Weiten der Federspeichen E. Die Flächenbereiche D beginnen in einem Abstand vom Haltebereich 11 für das Bremsband S. Im Haltebereich 11 ist eine umlaufende, nach innen frei auskragende Lippe 13 (Fig. 5) angeformt, die mit der Schürze 10 eine nach innen offene, umlaufende Einstecktasche T für den Außenrand des Bremsbandes S bildet. Die Auskraglänge der Lippe 13 entspricht beispielsweise einem Fünftel der Breite W des Bremsbandes S. Die Einstecktasche T liegt in etwa in derselben Radialebene wie der Übergang vom Ringbereich 9 in den Tragring R.

Alternativ könnte die Lippe 13 weggelassen und das Bremsband S an der Schürze 10 durch Kleben befestigt sein.

Die radiale Erstreckung des Ringbereichs 9 der Haltemembrane M entspricht annähernd der radial gesehenen Erstreckung des Bremsbandes S. Die Wandstärke der Schürze 10 kann geringer sein als die Wandstärke S2 der Federspeichen ist, jedoch größer als die Wandstärke S1 der Membranschichten G, die in den Flächenbereichen D die Zwischenräume zwischen den Federspeichen E überbrücken. Bei der dargestellten Ausführungsform sind die Flächenbereiche durchgehend mit der Membranschicht G überbrückt. Es wäre denkbar, nur die inneren Endbereiche der Flächenbereiche D mit den Membranschichten G zu überbrücken und außen offene Durchgänge freizulassen.

Die geometrische Form der Flächenbereiche D mit verringerter Wandstärke S1 kann beliebig sein, wie auch ihre Verteilung und Orientierung im Ringbereich 9 der Haltemembrane. Zweckmäßigerweise sind die Federspeichen E und die Flächenbereiche D in Umfangsrichtung regelmäßig verteilt.

## Patentansprüche

1. Fadenliefergerät (F) mit stationärem Speicherkörper (4) und einer Fadenbremse (B) mit einem axial gegen den Speicherkörper (4) angelegten, ringförmigen Bremskörper (A), bestehend aus einem kegelstumpfförmigen dünnwandigen Bremsband (S), das zumindest mit seinem Außenrandbereich in einer elastischen, kreisringförmigen Haltemembrane (M) aus Kunststoff-, Gummi- oder Verbundmaterial gehaltert ist, die außerhalb des Haltebereichs (11) des Bremsbandes mit einem zum Bremsband (S) konzentrischen, außenliegenden Tragring (R) verbunden ist, **dadurch gekennzeichnet, dass** in der Haltemembrane (M) zwischen dem Tragring (R) und dem Haltebereich (11) für das Bremsband (9) in Umfangsrichtung verteilt mehrere Flächenbereiche (D) mit verringerter Wandstärke (S1) vorgesehen sind, die in die Haltemembrane (M) integrierte Federspeichen (E) definieren, und dass die Flächenbereiche (D) mit jeweils einer schwimmhautähnlichen Membranschicht (G) überbrückte Zwischenräume zwischen den Federspeichen (E) sind.

2. Fadenliefergerät nach Anspruch 1, **dadurch gekennzeichnet, dass** die Flächenbereiche (D) in Umfangsrichtung regelmäßig verteilt sind.

3. Fadenliefergerät nach Anspruch 1, **dadurch gekennzeichnet, dass** die Haltemembrane (M) im Querschnitt und zwischen dem Haltebereich (11) und dem Tragring (R) wenigstens eine annähernd C-förmige Biegung (L) aufweist.

4. Fadenliefergerät nach Anspruch 1, **dadurch gekennzeichnet, dass** - in Umfangsrichtung - die Weiten der Flächenbereiche (D) verschieden sind von den Weiten der Federspeichen (E), vorzugsweise kleiner als diese.

5. Fadenliefergerät nach Anspruch 1, **dadurch gekennzeichnet, dass** die Wandstärke (S2) der Federspeichen (E) zu der Wandstärke (S1) in den Membranschichten (G) im Verhältnis von ca. 5:1 steht, z.B. 1,0 mm zu 0,2 mm.

6. Fadenliefergerät nach Anspruch 1, **dadurch gekennzeichnet, dass** die Federspeichen (E) und die Flächenbereiche (D) - in Ansichtsrichtung entlang der Kegelstumpfachse des Bremsbandes (S) - in etwa radial orientiert sind.

7. Fadenliefergerät nach Anspruch 3, **dadurch gekennzeichnet, dass** die Federspeichen (E) und die Flächenbereiche (D) an der konvexen Seite der Biegung (L) eine im wesentlichen glatte Oberfläche (12) bilden.

8. Fadenliefergerät nach Anspruch 1, **dadurch gekennzeichnet, dass** die Biegung (L) durch eine kegelige glattflächige Schürze (10) nach innen verlängert ist, die beim Innenrandbereich des Bremsbandes (S) endet.

9. Fadenliefergerät nach Anspruch 1, **dadurch gekennzeichnet, dass** im Haltebereich (11) eine umlaufende, nach innen frei auskragende Lippe (13) angeformt ist, die mit der Schürze (10) eine kreisförmige, nach innen offene Einstecktasche (T) für das Bremsband (S) begrenzt.

10. Fadenliefergerät nach Anspruch 9, **dadurch gekennzeichnet, dass** die Auskraglänge der Lippe ca. 10 bis 25 % der Bremsbandbreite (W) beträgt.

11. Fadenliefergerät nach Anspruch 9, **dadurch gekennzeichnet, dass** jeder Flächenbereich (D) mit einem Abstand von der Einstecktasche (T) beginnt, der etwa der freien Auskraglänge der Lippe (13) entspricht.

12. Fadenliefergerät nach Anspruch 8, **dadurch gekennzeichnet, dass** die Wandstärke der Schürze (10) kleiner als die Wandstärke (S2) der Federspeichen (E) und größer als die der Membranschichten (G) ist.

13. Fadenbremskörper nach wenigstens einem der Ansprüche 1 bis 12, **dadurch gekennzeichnet, dass** die Haltemembrane (M) ein einstückiger Spritzgussformteil aus einem Kunststoff-, Gummi- odes Verbundmaterial ist, vorzugsweise aus Poly-urethan-Kunststoff, vorzugsweise in semitransparenter Einstellung.

14. Fadenbremskörper für ein Fadenliefergerät mit stationärem Speicherkörper, bestehend aus einem kegelstumpfförmigen dünnwandigen Bremsband (S), das zumindest mit seinem Außenrandbereich in einer elastischen, kreisringförmigen Haltemembrane (M) aus Kunststoff-, Gummi- oder Verbundmaterial gehaltert ist, die außerhalb des Haltebereichs (11) des Bremsbandes mit einem zum Bremsband (S) konzentrischen, außenliegenden Tragring (R) verbunden ist, **dadurch gekennzeichnet, dass** in der Haltemembrane (M) zwischen dem Tragring (R) und dem Haltebereich (11) für das Bremsband (9) im Umfangsrichtung verteilt mehrere Flächenbereiche (D) mit verringerter Wandstärke (S1) vorgesehen sind, die in die Haltemembrane (M) integrierte Federspeichen (E) definieren, und dass die Flächenbereiche (B) mit jeweils einer schwimmhautahnlichen Membranschicht (G) überbrückbare Zwischenräume zwischen den Federspeichen (E) sind.

## Claims

1. Yarn feeding device (F) comprising a stationary storage body (4) and a yarn brake (B) including a ring-shaped braking body (A) axially held against said storage body (4), said braking body (A) consisting of a frustoconical thin walled braking band (S) which at least by its outer edge region is held in an elastic, annular holding membrane (M) made from plastic material, rubber material or compound material, the holding membrane (M) being connected outside of the holding area (11) for said braking band (S) to an outer carrier ring (R) which is concentric to said braking band (S), **characterised in that** in said holding membrane (M) a plurality of circumferentially distributed area portions (D) having reduced wall thickness (S1) are formed between said carrier ring (R) and said holding area (11) for said braking band (S), said area portions (D) defining spring spokes (E). integrated into said holding membrane (M), and that said area portions (D) are interspaces between said spring spokes (E) each being bridged by a swimskinlike membrane layer (G).

2. Yam feeding device as in claim 1, **characterised in that** said area portions (D) are regularly distributed in circumferential direction.

3. Yam feeding device as in claim 1, **characterised in that** said holding membrane (M) has in its cross-section at least one generally C-shaped bend (L) extending between said holding area (11) and said carrier ring (R).

4. Yam feeding device as in claim 1, **characterised in that** - in circumferential direction - the widths of the area portions (D) differ from the widths of said spring spokes (E), preferably that said widths of said area portions (D) are smaller than the widths of said spring spokes (E).

5. Yam feeding device as in claim 1, **characterised in that** the ratio between the wall thickness (S2) of said spring spokes (E) and the wall thickness (S1) within said membrane layers (G) is about 5:1, e.g. 1.0 mm to 0.2 mm.

6. Yam feeding device as in claim 1, **characterised in that** in viewing direction along the axis of the frustocone of the braking band (S) said spring spokes (E) and said area portions (D) are oriented essentially radially.

7. Yam feeding device as in claim 3, **characterised in that** said spring spokes (E) and said area portions (D) are forming an essentially smooth outer surface (12) at the convex side of said bend (L).

8. Yam feeding device as in claim 1, **characterised in that** said bend (L) is prolonged by a smooth conical skirt (10 terminating close to the inner edge region of said braking band (S).

9. Yam feeding device as in claim 1, **characterised in that** a lip (13) is formed at said holding area (11), said lip (13) extending in circumferential direction and protruding freely inwardly, and that said lip (13) and said skirt (10) define a circular inwards opening insertion pocket (T) for said braking band (S).

10. Yam feeding device as in claim 9, **characterised in that** the protruding length of said lip (13) amounts to about 10% to 25% of the width (W) of said braking band (S).

11. Yam feeding device as in claim 9, **characterised in that** each area portion (D) begins at a distance from said insertion pocket (T) which distance corresponds about to the protruding length of said lip (13).

12. Yam feeding device as in claim 8, **characterised in that** the wall thickness of said skirt (10) is smaller than the wall thickness (S2) of said spring spokes (E) but is larger than the wall thickness (S1) of said membrane layers (G).

13. Yam feeding device as in at least one of claims 1 to 12, **characterised in that** said holding membrane (M) is a one-piece injection moulded part of plastic material, of rubber material or of compound material, preferably from polyurethane, and preferably is at least semi-transparent.

14. Yam braking body (A) for a yarn feeding device having a stationary storage body, said yam braking body consisting of a frustoconical thin walled braking band (S) which at least by its outer edge region is held in an elastic, annular holding membrane (M) made from plastic material, rubber material, or compound material, which holding membrane (M) is connected outside of the holding area (11) for said braking band (S) to an outer carrier ring (R) arranged concentrically with respect to said braking band (S), **characterised in that** in said holding membrane (M) a plurality of circumferentially distributed area portions (D) of reduced wall thickness (S1) is formed between said carrier ring (S) and said holding area (11) for said braking band (S)), defining spring spokes (E) integrated in said holding membrane (M), said area portions (D) being interspaces between said spring spokes (E) each being bridged by a swimskinlike membrane layer (G).

## Revendications

1. Appareil d'alimentation en fil (F) comportant un corps de réservoir (4) fixe et un frein de fil (B) avec un corps de frein (A) annulaire, appuyé en direction axiale contre le corps réservoir (4), consistant en une bande de frein (S) à paroi mince, de forme tronconique, qui est maintenue, au moins par sa zone marginale externe, dans une membrane de maintien (M) élastique de forme annulaire circulaire, en matériau constitué de matière plastique, de caoutchouc ou de matière composite, qui est reliée, à l'extérieur de la zone de maintien (11) de la bande de frein, à un anneau porteur (R) situé à l'extérieur, concentrique à la bande de frein (S), **caractérisé en ce que** dans la membrane de maintien (M) sont prévues, entre l'anneau porteur (R) et la zone de maintien (11) de la bande de frein (9), plusieurs zones de surface (D) à épaisseur pariétale réduite (S1), réparties en direction circonférentiellr, qui définissent des rayons ressorts (E) intégrés dans la membrane de maintien (M) et **en ce que** les zones de surface (D) sont des espaces intermédiaires entre les rayons ressorts (E), fermés chacun par une couche de membrane (G) du type palmure.

2. Appareil d'alimentation en fil selon la revendication 1, **caractérisé en ce que** les zones de surface (D) sont réparties régulièrement en direction circonférentielle.

3. Appareil d'alimentation en fil selon la revendication 1, **caractérisé en ce que** la membrane de maintien (M) présente, dans la section transversale et entre la zone de maintien (11) et l'anneau porteur (R), au moins une courbure (L) approximativement en forme de C.

4. Appareil d'alimentation en fil selon la revendication 1, **caractérisé en ce que** - en direction circonférentielle - les largeurs des zones de surface (D) sont différentes des largeurs des rayons ressorts (E), de préférence inférieures à celles-ci.

5. Appareil d'alimentation en fil selon la revendication 1, **caractérisé en ce que** l'épaisseur pariétale (S2) des rayons ressorts (E) est dans le rapport d'environ 5/1, par exemple de 1,0 mm à 0,2 mm, avec l'épaisseur pariétale (S1) dans les couches de membrane (G)

6. Appareil d'alimentation en fil selon la revendication 1, **caractérisé en ce que** les rayons ressorts (E) et les zones de surface (D) - vus le long de l'axe de tronconicité de la bande de frein (S) - sont orientés approximativement en direction radiale.

7. Appareil d'alimentation en fil selon la revendication 3, **caractérisé en ce que** les rayons ressorts (E) et les zones de surface (D) forment, sur la face convexe de la courbure (L), une surface (12) sensiblement lisse.

8. Appareil d'alimentation en fil selon la revendication 1, **caractérisé en ce que** la courbure (L) est prolongée vers l'intérieur par un tablier (10) conique, de surface lisse, qui se termine dans la zone marginale interne de la bande de frein (S).

9. Appareil d'alimentation en fil selon la revendication 1, **caractérisé en ce que** dans la zone de maintien (11) est formée une lèvre (13) périphérique, faisant saillie librement vers l'intérieur, qui limite avec le tablier (10) une poche circulaire d'introduction (T), ouverte vers l'intérieur, pour la bande de frein (S).

10. Appareil d'alimentation en fil selon la revendication 9, **caractérisé en ce que** la longueur en saillie de la lèvre est d'environ 10 à 25 % de la largeur (W) de la bande de frein.

11. Appareil d'alimentation en fil selon la revendication 9, **caractérisé en ce que** chaque zone de surface (D) commence à une certaine distance de la poche d'introduction (T) qui correspond approximativement à la longueur libre en saillie de la lèvre (13).

12. Appareil d'alimentation en fil selon la revendication 8, **caractérisé en ce que** l'épaisseur pariétale du tablier (10) est inférieure à l'épaisseur pariétale (S2) des rayons ressorts (E) et supérieure à celle des couches de membrane (G).

13. Corps de frein de fil selon au moins l'une des revendications 1 à 12, **caractérisé en ce que** la membrane de maintien (M) est une pièce monobloc moulée par injection en matériau constitué de matière plastique, de caoutchouc ou de matière composite, de préférence en matière plastique à base de polyuréthane, de préférence en configuration semi-transparente.

14. Corps de frein de fil pour un appareil d'alimentation en fil comportant un corps de réservoir (4), constitué d'une bande de frein (S) à paroi mince, de forme tronconique, qui est maintenue, au moins par sa zone marginale externe, dans une membrane de maintien (M) élastique de forme annulaire circulaire, en matériau constitué de matière plastique, de caoutchouc ou de matière composite, qui est reliée, à l'extérieur de la zone de maintien (11) de la bande de frein, à un anneau porteur (R) situé à l'extérieur, concentrique à la bande de frein (S), **caractérisé en ce que** dans la membrane de maintien (M) sont prévues, entre l'anneau porteur (R) et la zone de maintien (11) de la bande de frein (9), plusieurs zones de surface (D) à épaisseur pariétale réduite (S1), réparties en direction circonférentielle, qui définissent des rayons ressorts intégrés dans la membrane de maintien et **en ce que** les zones de surface (D) sont des espaces intermédiaires entre les rayons ressorts (E), fermés chacun par une couche de membrane (G) du type palmure.
